# FASCICULE DE BREVET EUROPEEN

(11) **EP 0 515 560 B1**
(45) Date de publication et mention de la délivrance du brevet: **15.12.1993**
(21) Numéro de dépôt: 91905408.0
(22) Date de dépôt: 22.02.1991
(51) Int. Cl.: F26B 7/00, F26B 21/02, F26B 11/04

(54) **SECHOIR POUR PRODUITS DIVISES**
TROCKNER FÜR FEIN VERTEILTE PRODUKTE
DRIER FOR DIVIDED MATERIALS

(30) Priorité: 23.02.1990 FR 9002253
(43) Date de publication de la demande: 02.12.1992
(73) Titulaire: BERTIN & CIE, F-78373 Plaisir Cédex (FR); THIROUARD PROMILL, 28410 Serville (FR)
(72) Inventeur: BOY-MARCOTTE, Jean-Louis, F-91400 Orsay (FR); MIRIGAY, Solange, F-92370 Chaville (FR)
(74) Mandataire: Colas, Jean-Pierre
(86) Numéro de dépôt international: FR9100147
(87) Numéro de publication internationale: WO9113303

(56) Documents cités:
- FR-A- 2 524 129
- FR-A- 2 607 230
- US-A- 3 738 796

## Description

La présente invention est relative à un séchoir pour produits divisés et, plus particulièrement, à un tel séchoir opérant à l'aide d'un courant de vapeur surchauffée, sous pression.

De nombreux produits se présentent sous des formes divisées et doivent pouvoir être séchés de manière industrielle. Comme exemple de tels produits divisés, présentant un rapport surface/volume élevé, on peut citer des grains ou granulés, des feuilles ou feuillages, la pulpe de betterave, etc...

Pour sécher de tels produits, on connaît du document FR-A-2 524 129 au nom de la demanderesse, un procédé qui fait appel à un échange convectif direct entre le produit et un courant de vapeur d'eau surchauffée. Suivant ce procédé, on fait circuler en circuit fermé un débit constant de vapeur d'eau servant à la fois de fluide vecteur et caloporteur, à une température située au-delà du palier de saturation, on extrait une petite fraction du courant de vapeur, équivalente à la quantité d'eau extraite du produit séché, on soumet cette fraction à une compression mécanique permettant son évacuation sous forme liquide, après récupération et recyclage de sa chaleur latente de condensation. Le document précité décrit aussi une installation pour la mise en oeuvre de ce procédé, de même que les demandes de brevet FR-A-2.563.327 et FR-A-2 607 230 également au nom de la demanderesse, relatifs à des configurations particulières d'une telle installation.

Le procédé et les installations qui font l'objet des documents précités ont été conçus pour minimiser la dépense d'énergie nécessaire au fonctionnement des installations en régime continu. A ce titre ils donnent satisfaction du fait qu'il suffit d'un faible apport d'énergie mécanique pour entretenir la circulation de la vapeur d'eau et assurer la compression de sa fraction extraite, et d'un faible appoint d'énergie thermique pour maintenir la température moyenne de la vapeur.

Néanmoins le séchage de certains produits divisés notamment d'origine agricole tels que la pulpe de betterave ou des fourrages, en particulier la luzerne, sont des opérations à faible valeur ajoutée qui ne permettent pas un amortissement rapide d'installations de construction coûteuse. Or les installations évoquées ci-dessus, utilisant de la vapeur d'eau à la pression atmosphérique, sont très volumineuses. En outre elles font appel à une compression mécanique d'une fraction prélevée de la vapeur d'eau, en vue de la récupération de sa chaleur latente de condensation, cette opération étant exécutée à l'aide de compresseurs électromécaniques de construction couteuse. Lorsque de telles installations sont consacrées au séchage de produits à faible valeur ajoutée, l'amortissement de l'investissement important qu'exige leur construction devient trop long pour être économiquement acceptable, car la meilleure qualité du produit sec obtenu n'est pas valorisable, comme c'est le cas, par exemple, dans le cadre du marché de l'alimentation animale.

La présente invention a donc pour but de réaliser un séchoir pour produits divisés qui ne présente pas ces inconvénients d'encombrement et donc de lourd investissement, des installations de séchage décrites ci-dessus.

On atteint ce but de l'invention, ainsi que d'autres qui apparaîtront dans la suite de la présente description avec un séchoir pour produits divisés, du type qui comprend une enceinte, des moyens pour établir dans cette enceinte une circulation en circuit fermé d'un courant de vapeur d'eau surchauffée, des moyens pour transporter le produit à sécher à travers l'enceinte de manière qu'il passe dans le courant de vapeur d'eau surchauffée et une prise de vapeur pour permettre l'évacuation hors de l'enceinte de la vapeur extraite du produit séché. Suivant l'invention le séchoir comprend, agencé dans cet ordre suivant l'axe horizontal d'une enceinte à corps cylindrique maintenue sous pression de quelques bars, un organe pour entretenir la circulation en circuit fermé de la vapeur d'eau, un échangeur/surchauffeur pour surchauffer la vapeur d'eau à une température déterminée, un convoyeur à lit circulant comprenant au moins un tambour rotatif et des aubes pour assurer la chute en pluie du produit dans le convoyeur et, par action combinée avec celle du flux de vapeur, la progression du produit, et un organe pour séparer à la sortie du convoyeur à tambour le produit séché de la vapeur d'eau, recyclée entre le convoyeur et le corps de l'enceinte.

L'agencement en ligne sur un même axe des principaux organes du séchoir s'avère avantageux par la commodité de leur implantation et de leur maintenance dans une enceinte de moindre volume et facilement accessible. En outre cet agencement permet d'augmenter la surface d'échange au niveau de l'échangeur/surchauffeur, de réduire les pertes de charge, ainsi que l'encrassement et les efforts mécaniques exercés par la pression du fluide sur le convoyeur à tambour, notamment.

En outre, cet agencement horizontal en ligne des organes du séchoir, combiné à l'utilisation de vapeur d'eau sous pression qui accroît la capacité calorifique par unité de volume de cette vapeur par rapport à celle de la vapeur d'eau à la pression atmosphérique, permet de réaliser dans une enceinte à corps cylindrique une structure plus compacte impliquant des investissements en matériel beaucoup moins lourd que les dispositifs de séchage de la technique antérieure décrits ci-dessus. L'absence de compresseur électromécanique dans le séchoir suivant l'invention permet de réduire encore cet investissement.

Avantageusement, le séchoir comprend des moyens d'introduction du produit divisé à sécher dans l'enceinte et des moyens d'évacuation des produits traités dans cette enceinte, ces moyens d'introduction et d'évacuation étant conçus pour assurer simultanément l'étanchéité de l'enceinte sous pression.

Suivant un premier mode de réalisation, ceux-ci prennent la forme d'une vis d'extrusion comprimant le produit extrudé lui-même de manière que celui-ci constitue un joint d'étanchéité, fonction ainsi combinée heureusement à la fonction de base de ces vis, qui consiste à assurer l'introduction ou l'extraction du produit dans ou hors de l'enceinte, respectivement.

D'autres avantages du séchoir selon l'invention apparaîtront à la lecture de la description qui va suivre et à l'examen du dessin annexé dans lequel :
- la figure 1 est un schéma en coupe axiale du séchoir selon l'invention,
- la figure 2 est une coupe transversale du séchoir selon l'invention, prise suivant le trait de coupe II-II de la figure 1,
- la figure 3 est une coupe de l'appareil de séparation utilisé dans le séchoir selon l'invention, prise suivant le trait de coupe III-III de la figure 1,
- la figure 4 est un schéma en coupe axiale d'un organe d'introduction ou d'évacuation du produit divisé dans ou hors du séchoir selon l'invention, et
- la figure 5 est un schéma en coupe axiale d'un autre mode de réalisation d'un tel organe.

On se réfère à la figure 1 du dessin annexé où il apparaît que le séchoir selon l'invention comprend une enceinte 1 à corps cylindrique d'axe horizontal conçue pour être étanche à la vapeur sous pression. Dans une application particulière de ce séchoir au séchage de la pulpe de betterave, donnée seulement à titre d'exemple, on utilise dans cette enceinte de la vapeur d'eau à une pression d'environ 4 bars. Ce niveau de pression est fixé d'une part par la qualité désirée du produit et d'autre part par l'utilisation que l'on compte faire de la vapeur extraite du séchoir.

Un produit divisé à traiter est introduit dans cette enceinte par une goulotte 2 et ressort de l'enceinte par un conduit 3. Ces moyens d'introduction et d'évacuation du produit sont respectivement disposés le premier en haut et en amont, le second en bas et en aval d'un convoyeur à tambour 4 interposé entre eux. Un tel convoyeur est bien connu en soi dans la technique sous le nom de "séchoir à tambour". Il est constitué de plusieurs viroles cylindriques coaxiales 5, 6, 7 de diamètres croissants, ces viroles étant solidaires et emboîtées les unes dans les autres de manière à former des chicanes de l'axe vers la périphérie du convoyeur en suivant le sens de circulation de la vapeur et donc du produit dans ce séchoir à tambour. Ainsi la partie 5 débouche-t-elle à son extrémité droite (du point de vue de la figure) dans le fond de la partie 6 qui s'ouvre à son tour dans le fond de la partie 7 comme indiqué à la figure 1 par les flèches f et F respectivement. Comme représenté sur la vue en coupe de la figure 2, les viroles 5, 6 et 7 sont garnies intérieurement d'aubes 8, constituées, par exemple, par de simples gouttières droites ou hélicoïdales. Quand celles-ci sont hélicoïdales, elles sont agencées classiquement pour, en combinaison avec l'effet d'entrainement assuré par un courant de vapeur d'eau qui circule dans le convoyeur comme on le verra plus loin, assurer la progression du produit divisé dans ce convoyeur, depuis une entrée 9 de la partie 5 qui communique avec la goulotte d'introduction 2 du produit, jusqu'à la sortie 10 de la partie 7 qui est raccordée à un appareil 11 utilisé pour séparer la vapeur d'eau du produit séché à évacuer de l'enceinte par la sortie 3. Des aubages additionnels 13 en hélice sont prévus dans une section conique de sortie 14 qui raccorde la partie extérieure 7 du convoyeur 4 à l'appareil 11, pour aider à l'enfournement du produit traité dans cet appareil 11.

Des joints tournants 12, 12' sont prévus aux extrémités du convoyeur de manière que celui-ci puisse tourner autour de son axe 17 sur des galets 21 en contact avec des couronnes 22 solidaires du convoyeur. Des moyens moteurs, non représentés, assurent la mise en rotation du tambour.

Le convoyeur rotatif 4 à tambour établit ainsi, classiquement, un lit "circulant" de produit à sécher qui progresse de l'entrée 9 vers la sortie 10 du convoyeur, porté à la fois par un courant de vapeur d'eau surchauffée introduite avec le produit à sécher par l'entrée 9, et par l'effet d'entraînement des aubes 8 des viroles 5, 6, 7 cylindriques du convoyeur dont elles sont solidaires. Ces aubes 8 ramassent le produit au fond de chaque virole du convoyeur pour le remonter jusqu'à sa partie supérieure d'où ce produit retombe en "pluie oblique" dans le courant de vapeur. On établit ainsi une surface de contact maximum entre le courant de vapeur surchauffée et le produit à sécher, qui prend par exemple la forme de copeaux. L'eau qui imprègne le produit est alors vaporisée par la chaleur apportée par le courant de vapeur et un produit plus sec ressort du convoyeur pour pénétrer dans l'appareil de séparation 11.

Sur la figure 1 il apparaît que le séchoir suivant l'invention comprend en outre un ventilateur 15 et un échangeur/surchauffeur 16 placé en amont du convoyeur 4, sur l'axe de celui-ci. Ainsi, suivant l'invention, le ventilateur 15, l'échangeur 16, le convoyeur 4 et l'appareil de séparation 11 sont-ils agencés en ligne et coaxialement à l'intérieur de l'enceinte, suivant un agencement particulièrement compact, de montage et de maintenance aisés, propre à réduire les dimensions de l'installation tout en autorisant un recyclage de la vapeur d'eau surchauffée utilisée pour sécher le produit.

Ainsi, la vapeur d'eau qui sort d'une ouverture supérieure 24 de l'appareil de séparation 11 suivant la flèche g, est-elle ramenée à la gauche du séchoir (du point de vue de la figure 1) par l'aspiration développée au niveau de cette extrémité par le ventilateur 15 (flèches g', g''). Celui-ci est placé à l'entrée d'un conduit 18 dans lequel est installé l'échangeur/surchauffeur 16, constitué par des tubes droits ailetés d'axe perpendiculaire au courant de vapeur, alimentés eux-mêmes par de la vapeur à haute pression (40 bars, par exemple).

Le séchoir suivant l'invention décrit ci-dessus fonctionne alors comme suit. Le produit humide divisé à sécher étant placé dans la goulotte 2 et introduit dans l'enceinte 1 par un organe 19 que l'on décrira dans la suite de la présente description, tombe sur un plateau 20 qui le guide vers l'entrée 9 du tambour 4. Cette entrée 9 est elle-même raccordée à travers le joint 12 à la sortie du conduit 18 de sorte que la vapeur ainsi introduite dans le convoyeur 4 propulse le produit à sécher, la vapeur étant surchauffée dans l'échangeur 16 à une température déterminée supérieure à la température de saturation correspondant à la pression de fonctionnement du séchoir. Les moyens moteurs (non représentés) mettent en rotation le convoyeur 4 qui est porté par les galets 21 (voir figure 2) et raccordé au conduit 18 et à l'appareil 11 par les joints tournants 12, 12', comme on l'a vu plus haut.

Le produit à sécher, entraîné par le courant de vapeur d'eau surchauffée, remonté par les aubes 8 placées dans le convoyeur 4, progresse dans celui-ci comme décrit plus haut, en formant un lit "circulant" qui établit une surface de contact maximale entre les morceaux ou copeaux du produit divisé et la vapeur surchauffée. De l'eau extraite du produit se vaporise alors et s'ajoute au courant de vapeur d'eau qui sort de l'appareil 11 de séparation. Pour maintenir une pression de vapeur d'eau constante dans l'enceinte 1, il est alors nécessaire d'extraire du courant de vapeur qui revient vers le ventilateur 15 une fraction de ce courant correspondant en masse à la quantité d'eau extraite du produit. Une prise de vapeur 23 est placée à cet effet en amont du ventilateur 15, à l'issue du trajet suivi par la vapeur d'eau recyclée entre tambour et enceinte. Bien entendu l'énergie de la vapeur d'eau surchauffée ainsi extraite par la prise 23 peut être réutilisée dans une usine où est installé le séchoir suivant l'invention, les sources de vapeur d'eau sous pression trouvant de nombreuses applications dans l'industrie, en particulier dans les sucreries.

Il convient de régénérer à l'entrée 9 du convoyeur 4 un courant de vapeur d'eau surchauffée présentant une énergie totale déterminée. A cet effet, le ventilateur 15 rétablit l'énergie cinétique initiale de la vapeur en compensant les pertes subies dans la traversée du convoyeur, de l'appareil de séparation 11 et dans son retour vers l'entrée du ventilateur 15. L'énergie thermique initiale de la vapeur est de même rétablie dans l'échangeur/surchauffeur 16 alimenté par une source de vapeur HP à haute pression, de température de condensation supérieure à la température à laquelle la vapeur de l'enceinte doit être surchauffée.

L'appareil de séparation 11 peut être constitué classiquement par un séparateur à cyclone (voir figure 3) raccordé tangentiellement à la sortie 10 du convoyeur 4.

Il est nécessaire que la goulotte d'entrée 2 et le conduit de sortie 3 prévus respectivément pour l'introduction du produit dans l'enceinte et l'évacuation du produit traité hors de cette enceinte, n'introduisent pas des fuites de vapeur qui diminueraient les performances thermiques du séchoir et perturberaient la pression de vapeur réglée dans cette enceinte, qui peut être par exemple de l'ordre de 4 bars pour une température de 143°C environ, dans l'application envisagée ci-dessus au séchage de la pulpe de betterave.

Suivant la présente invention, et compte tenu du caractère divisé comme de l'élasticité du produit, on surmonte cette difficulté par un choix particulier des organes d'introduction et d'évacuation du produit qu'il est de toute façon nécessaire d'installer à cette entrée 2 et à cette sortie 3 pour assurer la progression du produit à travers celles-ci.

Suivant un premier mode de réalisation d'un tel organe débiteur 19 schématisé à la figure 4 du dessin annexé, celui-ci prend la forme d'une vis cylindrique à pas variable, bien connue notamment pour l'extrusion des matières plastiques. Comme représenté en hachures à la figure 4, un volume du produit entraîné par une telle vis subit une compression dans sa progression suivant l'axe orienté de la vis. On utilise dans la présente invention cette compression du produit transporté pour assurer un colmatage efficace de l'entrée 2 et de la sortie 3, à l'aide du produit à transporter lui-même qui constitue dans sa forme comprimée un joint étanche s'opposant à toute fuite de vapeur. L'invention combine ainsi deux fonctions, de transport et d'étanchéité, dans un même organe. Selon un second mode de réalisation de l'invention on peut, pour limiter les fuites de vapeur, utiliser une contre-pression d'air comme cela se pratique classiquement sur les turbines à vapeur.

Bien entendu l'invention n'est pas limitée à l'utilisation de la vis d'extrusion représentée à la figure 4. On pourrait utiliser également une vis d'extrusion à pas fixe mais opérant dans une enveloppe conique, comme représentée à la figure 5. D'autres types d'organes débiteurs étanches pourraient être aussi utilisés, tels que des débiteurs capsulométriques.

Le séchoir suivant l'invention présente ainsi divers avantages qui sont apportés notamment par l'agencement horizontal en ligne de ses organes essentiels dans une enceinte à corps cylindrique, favorable du point de vue de l'encombrement, de la tenue en pression et de la mécanique des fluides. Outre une réduction des pertes de charge dans le courant de vapeur et une utilisation optimale de la surface d'échange de l'échangeur 16, favorables toutes deux du point de vue du bilan d'énergie en fonctionnement continu, un tel agencement en ligne réduit l'encrassement du séchoir et donc le coût de son entretien.

On notera aussi qu'un tel séchoir est susceptible de traiter des produits divisés très variés au prix d'adaptation mineure et que son étanchéité est assurée de manière économique et sûre au niveau des entrées et des sorties du produit à traiter.

Enfin ce séchoir est particulièrement compact si on le compare à ceux décrits en préambule de la présente description. Dans le cas d'une installation industrielle réalisée conformément au document FR-A-2.607.230 pour le séchage de pulpe de betteraves, le volume de l'enceinte atteint environ 3000 m³ pour un "diamètre" maximum de 12 m et une capacité de production en produit séché de 25 tonnes/heures.

Une installation de productivité équivalente réalisée conformément à l'invention aurait un volume d'enceinte de 800 m³ environ pour un diamètre de 7 m, cette dimension étant essentiellement déterminée par le diamètre extérieur du convoyeur à lit circulant. A titre d'exemple, un convoyeur utilisable dans la présente invention est constitué par le sécheur à tambour rotatif de 5 m de diamètre actuellement fabriqué par la Société française PROMILL.

## Revendications

1. Séchoir pour produits divisés, comprenant une enceinte (1), un organe (15) pour établir dans cette enceinte une circulation en circuit fermé d'un courant de vapeur d'eau, un échangeur/surchauffeur (16) pour surchauffer la vapeur d'eau à une température déterminée, des moyens (2, 3, 4) pour transporter le produit à sécher à travers l'enceinte de manière qu'il passe dans le courant de vapeur d'eau surchauffée et une prise de vapeur (23) pour permettre l'évacuation hors de l'enceinte de la vapeur extraite du produit séché, caractérisé en ce que l'enceinte (1) est à corps cylindrique et est meaintenu sous une pression de quelques bars et en ce que le séchoir comprend, agencés dans cet suivant l'axe horizontal de l'enceinte, l'organe (15) pour établir la circulation de la vapeur d'eau, l'échangeur/surchauffeur (16), un convoyeur (4) à lit circulant comprenant au moins un tambour rotatif et des aubes (8) pour assurer la chute en pluie du produit dans le convoyeur et, par action combinée avec celle du flux de vapeur, la progression du produit, et un organe (11) pour séparer à la sortie du convoyeur, le produit séché de la vapeur, recyclée entre le convoyeur (4) et le corps de l'enceinte (1).

2. Séchoir conforme à la revendication 1, caractérisé en ce que l'organe d'établissement de la circulation du courant de vapeur d'eau sous pression est un ventilateur (15) placé à l'entrée d'un conduit (18) dans laquelle est installée l'échangeur/surchauffeur (16), la sortie du conduit étant raccordée à une entrée (9) du convoyeur à tambour (4).

3. Séchoir conforme à l'une quelconque des revendications 1 et 2, caractérisé en ce que l'échangeur/surchauffeur (16) est constitué par des tubes droits ailetés d'axes perpendiculaires au courant de vapeur.

4. Séchoir conforme à l'une quelconque des revendications 1 à 3, caractérisé en ce qu'il comprend des moyens (19) pour assurer l'introduction du produit dans l'enceinte par une entrée (2) et l'extraction du produit hors de l'enceinte par une sortie (3), ces moyens assurant simultanément l'étanchéité à la vapeur sous pression de l'enceinte au niveau de cette entrée et de cette sortie.

5. Séchoir conforme à la revendication 4, caractérisé en ce que ces moyens comprennent un organe d'extrusion (19) à vis formant un joint d'étanchéité par compression du produit transporté.

6. Séchoir conforme à l'une quelconque des revendications 1 à 5, caractérisé en ce que le convoyeur à tambour rotatif (4) est constitué de plusieurs viroles cylindriques (5, 6, 7) coaxiales et emboîtées de manière à former des chicanes de l'axe vers la périphérie, des aubes (8) étant fixées sur les faces internes des parois de ces parties pour contribuer à l'entraînement du produit à sécher dans chacune des parties cylindriques, celles-ci étant entraînées solidairement en rotation autour de l'axe du convoyeur (4).

7. Séchoir conforme à l'une quelconque des revendications 1 à 6, caractérisé en ce que l'organe de séparation (11) est constitué par un séparateur à cyclone.

## Patentansprüche

1. Trockner für feinverteilte Produkte mit einem Gehäuse (1), einer Vorrichtung (15) zur Erzeugung eines im geschlossenen Kreislauf umgewälzten Wasserdampfstromes im Gehäuse, einem Austauscher/Überhitzer (16) zum Überhitzen des Wasserdampfes auf eine vorgegebene Temperatur, Einrichtungen (2,3,4) zum Fördern des zu trocknenden Produktes derart durch das Gehäuse hindurch, daß das Produkt den Strom des überhitzten Wasserdampfes passiert, und einer Dampfentnahmeeinrichtung (23), um die Herausführung des aus dem getrockneten Produkt extrahierten Dampfes aus dem Gehäuse zu ermöglichen, dadurch gekennzeichnet, daß das Gehäuse (1) einen zylindrischen Rumpf besitzt und unter einem Druck von einigen bar gehalten wird und daß der Trockner in dieser Reihenfolge entlang der Horizontalachse des Gehäuses folgende Bestandteile umfaßt:
die Vorrichtung (15) zum Erzeugen des umgewälzten Wasserdampfstromes, den Austauscher/Überhitzer (16), einen ein zirkulierendes Bett des Produktes vorsehenden Förderer (4), der mindestens eine drehbare Trommel sowie Flügel (8), aufweist, um das Herabregnen des Produktes im Förderer sicherzustellen, und der in Zusammenwirkung mit dem Dampfstrom eine Fortbewegung des Produktes bewirkt, und eine Vorrichtung (11) zum Abtrennen des getrockneten Produktes am Austritt des Förderers von dem zwischen dem Förderer (4) und dem Rumpf des Gehäuses (1) umgewälzten Dampf.

2. Trockner nach Anspruch 1, dadurch gekennzeichnet, daß die Vorrichtung zur Erzeugung des umgewälzten Wasserdampfstromes unter Druck ein Ventilator (15) ist, der am Eintrittsende einer Leitung (18) angeordnet ist, in der der Austauscher/Überhitzer (16) installiert ist, wobei das Austrittsende der Leitung an ein Eintrittsende (9) des Trommelförderers (4) angeschlossen ist.

3. Trockner nach einem der Ansprüche 1 und 2, dadurch gekennzeichnet, daß der Austauscher/Überhitzer (16) durch geradlinige, mit Flügeln versehene Rohre gebildet ist, deren Achsen senkrecht zum Dampfstrom verlaufen.

4. Trockner nach einem der Ansprüche 1 bis 3, dadurch gekennzeichnet, daß er Einrichtungen (19) zur Sicherstellung der Einführung des Produktes in das Gehäuse durch einen Einlaß (2) und zur Herausführung des Produktes aus dem Gehäuse durch einen Auslaß (3) aufweist, wobei diese Einrichtungen gleichzeitig die Dichtheit des Gehäuses gegenüber dem unter Druck stehenden Dampf auf dem Niveau des Einlasses und Auslasses sicherstellen.

5. Trockner nach Anspruch 4, dadurch gekennzeichnet, daß die Einrichtungen eine Extrusionsschnecke (19) umfassen, die eine Dichtung durch Kompression des geförderten Produktes bildet.

6. Trockner nach einem der Ansprüche 1 bis 5, dadurch gekennzeichnet, daß der Trommelförderer (4) durch eine Vielzahl von koaxialen zylindrischen Ringen (5,6,7) gebildet ist, die derart eingesetzt sind, daß sie Schikanen zwischen der Achse und dem Umfang bilden, und daß Flügel (8) auf den Innenflächen der Wände dieser Teile fixiert sind, die zur Mitführung des zu trocknenden Produktes in jedem zylindrischen Teil beitragen, wobei dies zusammen mit einer Drehung um die Achse des Förderers (4) geschieht.

7. Trockner nach einem der Ansprüche 1 bis 6, dadurch gekennzeichnet, daß die Trennvorrichtung (11) durch ein Zyklon gebildet ist.

## Claims

1. Drier for divided materials, comprising an enclosure (1), a member (15) for establishing, in this enclosure, a closed-circuit circulation of a stream of steam, an exchanger/superheater (16) for superheating the steam to a specified temperature, means (2, 3, 4) for transporting the material to be dried through the enclosure so that it passes into the stream of superheated steam and a steam tapping (23) to allow the steam extracted from the dried product to be discharged out of the enclosure, characterized in that the enclosure (1) has a cylindrical body and is maintained under a pressure of a few bar and in that the drier comprises, arranged in this order along the horizontal axis of the enclosure, the member (15) for establishing the circulation of the steam, the exchanger/superheater (16), a circulating bed conveyor (4) comprising at least one rotary drum and vanes (8) for making the material rain down into the conveyor and, by an action combined with that of the flow of steam, for making the material progress, and a member (11) for separating, at the outlet from the conveyor, the dried product from the steam, which steam is recycled between the conveyor (4) and the body of the enclosure (1).

2. Drier in accordance with Claim 1, characterized in that the member for establishing the circulation of the stream of pressurized steam is a fan (15) placed at the inlet to a pipe (18) in which the exchanger/superheater (16) is installed, the outlet from the pipe being connected to an inlet (9) of the drum conveyor (4).

3. Drier in accordance with either one of Claims 1 or 2, characterized in that the exchanger/superheater (16) consists of finned straight tubes with axes perpendicular to the stream of steam.

4. Drier in accordance with any one of Claims 1 to 3, characterized in that it comprises means (19) for inserting the material into the enclosure through an inlet (2) and for extracting the material from the enclosure via an outlet (3), these means simultaneously providing sealing to the pressurized steam in the enclosure at the level of this inlet and this outlet.

5. Drier in accordance with Claim 4, characterized in that these means comprise a screw-type extrusion member (19) forming a seal by compressing the transported material.

6. Drier in accordance with any one of Claims 1 to 5, characterized in that the rotary drum conveyor (4) consists of several coaxial cylindrical shells (5, 6, 7) which are fitted together so as to form baffles on the axis towards the periphery, vanes (8) being fixed onto the inner faces of the walls of these parts in order to contribute to entraining the material to be dried into each of the cylindrical parts, these being entrained securely in rotation about the axis of the conveyor (4).

7. Drier in accordance with any one of Claims 1 to 6, characterized in that the separation member (11) consists of a cyclone separator.
